# FASCICULE DE BREVET EUROPEEN

(11) **EP 0 753 706 B1**
(45) Date de publication et mention de la délivrance du brevet: **22.11.2000**
(21) Numéro de dépôt: 96401503.6
(22) Date de dépôt: 09.07.1996
(51) Int. Cl.: F24C 15/20

(54) **Système d'aspiration d'émanations, notamment pour hotte aspirante**
Rauchabzugvorrichtung, insbesondere Abzugshaube
Smoke exhaust system, in particular exhaust hood

(30) Priorité: 13.07.1995 FR 9508505
(43) Date de publication de la demande: 15.01.1997
(73) Titulaire: Brandt Cooking, 45140 Saint Jean de la Ruelle (FR)
(72) Inventeur: Hilbey, Serge, 92402 Courbevoie Cedex (FR); Bordas, Ivan, 92402 Courbevoie Cedex (FR); Chevrier, Jean-Paul, 92402 Courbevoie Cedex (FR); Penot, François, 92402 Courbevoie Cedex (FR)
(74) Mandataire: Benoit, Monique

(56) Documents cités:
- DE-A- 3 304 262
- FR-A- 1 535 989
- GB-A- 2 132 335

## Description

La présente invention est relative à un système d'aspiration des émanations produites dans une zone déterminée.

Le domaine d'application concerné plus particulièrement, bien que non exclusivement, par l'invention est celui des hottes aspirantes utilisées au-dessus des appareils de cuisson pour filtrer les odeurs et les particules graisseuses émanant de la cuisson des aliments.

Pour que l'aspiration des émanations produites dans la zone de l'espace de cuisson soit efficace, il apparaît souhaitable d'isoler au mieux la zone de cuisson de l'extérieur.

Il est déjà connu de séparer deux zones données par un rideau d'air plan, à savoir une barrière immatérielle qui empêche le passage de petites particules telles que des poussières, des gouttelettes fines, des vapeurs ou fumées.

II est connu notamment dans le brevet Siemens FR-A-l535989 un système d'aspiration d'émanations produites dans une zone déterminée comprenant des moyens de génération de deux rideaux d'air continu descendant en divergent de part et d'autre de ladite zone et des moyens d'aspiration des émanations.

La présente invention propose de générer un nouveau type de rideau d'air qui permette d'améliorer le phénomène d'aspiration.

Plus précisément, la présente invention a pour objet un système d'aspiration d'émanations produites dans une zone déterminée, comportant des moyens permettant la génération d'un rideau d'air continu entourant ladite zone selon une surface immatérielle et un système de ventilation caractérisé en ce que lesdits moyens comportent une coupole supérieure dont le sommet est situé sensiblement sur l'axe de la colonne, une coupole inférieure de même axe dont le sommet est décalé selon ledit axe par rapport au sommet de la coupole supérieure et présente une ouverture sensiblement centrée sur ledit axe, et un système de ventilation placé sur l'axe entre les sommets des coupoles supérieure et inférieure, ledit système de ventilation comportant des moyens de génération radiale d'air dans le guide d'air délimité par les coupoles et des moyens d'aspiration axiale de l'air comprise dans la zone, au travers de l'ouverture, les coupoles supérieure et inférieure étant en outre orientées vers le bas et évasées de façon que le vecteur vitesse de l'air en sortie du guide possède une composante verticale et deux composantes horizontales.

Dans une variante préférée de l'invention, le système d'aspiration comporte en outre un dispositif de filtration des émanations aspirées.
La présente invention a également pour objet une hotte aspirante pour appareil de cuisson comportant un système d'aspiration tel que défini ci-dessus, dans lequel le dispositif de filtration utilise un filtre pour les odeurs de cuisson et un filtre pour les graisses émanant de la cuisson.

Sur la figure unique annexée, on a représenté schématiquement une vue partielle en coupe de moyens constitutifs possibles d'un système conforme à l'invention.

La génération proprement dite du rideau d'air tournoyant et descendant le long d'une surface immatérielle tronconique selon l'invention peut être obtenue très simplement, par l'emploi de deux coupoles 1, 2 de même axe XX' formant un guide d'air 3, et d'un système de ventilation 4 placé dans le guide d'air.

Plus précisément, la coupole supérieure 1 présente un sommet 10 placé sur l'axe XX' et est orientée vers le bas et évasée comme le montre la figure. La coupole inférieure 2 a son sommet sur l'axe XX', et présente également une forme évasée vers le bas. Le système de ventilation 4 est placé sur l'axe XX' entre les deux sommets, et comporte des moyens générant de l'air radialement dans le guide d'air. Les formes des deux coupoles sont telles que le flux d'air en sortie du guide d'air possède un vecteur vitesse à composantes verticale et horizontale, de façon à ce que le rideau d'air puisse tourner en descendant et en divergent suivant un tronc de cône, comme indiqué schématiquement par les flèches F. Plus précisément, du fait de la forme tronconique du rideau d'air, le vecteur vitesse possède une composante verticale et deux composantes horizontales.

Au niveau de la sortie du guide d'air, les parois des coupoles doivent être inclinées par rapport à la verticale pour permettre au vecteur vitesse d'effectuer un angle α avec la verticale, de préférence compris entre 10 et 45 degrés. Les coupoles présentent par exemple la forme de calottes sphériques.

On peut envisager d'avoir des coupoles formant un guide d'air 3 à section constante. Cependant, d'une manière préférentielle, les formes des coupoles seront choisies de façon à délimiter un guide d'air à section convergente en direction de la sortie du guide. Ainsi, l'air contenu dans le guide est mis sous pression et sort avec une vitesse plus élevée, ce qui confère au rideau d'air tournoyant une meilleure stabilité.

Une grille 7 peut être prévue en sortie du guide d'air pour la laminarisation du flux de sortie, ce qui permet de limiter les turbulences.

Dans tous les cas, et conformément à la présente invention, l'air englobé dans la zone délimitée par le rideau d'air va, du fait du mouvement tournoyant et descendant du rideau d'air, être entraîné à son tour en rotation, par frottement.

Par ailleurs, le système de ventilation 4 aspire verticalement l'air situé dans ladite zone, au travers d'une ouverture 20 pratiquée au sommet de la coupole inférieure 2 et sensiblement centrée sur l'axe XX'.

Les deux mouvements (rotation et translation ascendante) vont se combiner de manière à créer une colonne immatérielle ascendante de type vortex, symbolisée par la flèche F'. Ainsi, toutes les particules (odeurs, graisses, poussières,...) présentes dans la zone délimitée par le rideau d'air vont être aspirées par l'ouverture 20.

Le système de ventilation 4 peut être constitué par toute turbine à aspiration axiale et à génération radiale d'air, par exemple par une turbine à réaction ou par une turbine du type cage d'écureuil.

Pour l'application au domaine de la cuisson, le système de ventilation précédente peut être complété par un système de filtration des émanations qui ont été aspirées.

Comme illustré sur la figure, ce système peut être composé d'un filtre pour le filtrage des odeurs, tel qu'un filtre à charbon actif 5, et/ou d'un filtre pour retenir les graisses, comme par exemple un filtre à métal déployé 6.

Un système complet de hotte aspirante pour appareil de cuisson peut être obtenu en habillant le système d'aspiration précédent par une carrosserie (non représentée), laquelle portera avantageusement les commandes du système d'aspiration et les éventuels éclairages.

Les avantages procurés par la présente invention sont notamment les suivants :

En recréant artificiellement un phénomène de vortex par la combinaison d'une aspiration ascendante, et d'un mouvement de rotation obtenu par le rideau d'air tournoyant, on améliore sensiblement l'aspiration des émanations.

Par ailleurs, un tel phénomène de vortex peut être obtenu avec un système présentant un faible encombrement : typiquement, pour une hotte de cuisson, les sommets des coupoles peuvent être espacés d'une distance inférieure à une dizaine de centimètres.

En outre, du fait de la création d'un rideau d'air fermé, à base curviligne, le système d'aspiration est applicable à des hottes de cuisson destinées à être contre un mur, mais aussi au centre d'une pièce, dans une configuration dite en ilôt.

Enfin, bien que la figure illustre un système dans lequel tout l'air aspiré dans la colonne ascendante est recyclé dans le guide d'air, il est tout à fait envisageable d'appliquer le même principe à une hotte à extraction. Dans ce cas, on utilisera de préférence deux moteurs, l'un pour la génération du rideau d'air, l'autre par l'aspiration.

## Revendications

1. Système d'aspiration d'émanations produites dans une zone déterminée, comportant des moyens permettant la génération d'un rideau d'air (F) continu entourant ladite zone selon une surface immatérielle et un système de ventilation caractérisé en ce que lesdits moyens comportent une coupole supérieure (1) dont le sommet (10) est situé sensiblement sur l'axe (XX') de la colonne, une coupole inférieure (2) de même axe dont le sommet est décalé selon ledit axe par rapport au sommet de la coupole supérieure et présente une ouverture (20) sensiblement centrée sur ledit axe, et un système de ventilation (4) placé sur l'axe entre les sommets des coupoles supérieure et inférieure, ledit système de ventilation comportant des moyens de génération radiale d'air dans le guide d'air (3) délimité par les coupoles et des moyens d'aspiration axiale de l'air comprise dans la zone, au travers de l'ouverture, les coupoles supérieure et inférieure étant en outre orientées vers le bas et évasées de façon que le vecteur vitesse de l'air en sortie du guide possède une composante verticale et deux composantes horizontales.

2. Système d'aspiration selon la revendication 1, caractérisé en ce que ledit vecteur vitesse en sortie du guide d'air est incliné, par rapport à la verticale, d'un angle compris entre environ 10 et 45 degrés.

3. Système d'aspiration selon l'une des revendications 1 ou 2, caractérisé en ce que les coupoles supérieure et inférieure délimitent un guide d'air à section constante.

4. Système d'aspiration selon l'une des revendications 1 ou 2, caractérisé en ce que les coupoles supérieure et inférieure délimitent un guide d'air dont les parois convergent en direction de la sortie du guide.

5. Système d'aspiration selon l'une quelconque des revendications 1 à 4, caractérisé en ce que les coupoles ont une forme de calotte sphérique.

6. Système d'aspiration selon l'une quelconque des revendications 1 à 5, caractérisé en ce que le système de ventilation est une turbine à réaction.

7. Système d'aspiration selon l'une quelconque des revendications 1 à 5, caractérisé en ce que le système de ventilation est une turbine du type cage d'écureuil.

8. Système d'aspiration selon l'une quelconque des revendications précédentes, caractérisé en ce qu'il comporte en outre un dispositif de filtration (5, 6) des émanations aspirées.

9. Hotte aspirante pour appareil de cuisson, comportant un système d'aspiration selon la revendication 8, caractérisé en ce que le dispositif de filtration comporte un filtre (5) pour filtrer les odeurs de cuisson et un filtre (6) pour les graisses émanant de la cuisson.

## Patentansprüche

1. System zum Ansaugen von in einer bestimmten Zone gebildeten Dünsten, mit Mitteln, die einen kontinuierlichen Luftvorhang (F) um diese Zone herum gemäß einer immateriellen Fläche erzeugen, und mit einem Ventilationssystem, dadurch gekennzeichnet, daß die Mittel eine obere Kuppel (1), deren Scheitelpunkt (10) im wesentlichen auf der Achse (XX') der Säule liegt, eine untere Kuppel (2) gleicher Achse, deren Scheitelpunkt bezüglich des Scheitelpunkts der oberen Kuppel versetzt ist und die eine im wesentliche eine auf diese Achse zentrierte Öffnung (20) besitzt, und ein Ventilationssystem (4) aufweisen, das auf der Achse zwischen den Scheitelpunkten der oberen und der unteren Kuppel liegt und Mittel zur Erzeugung einer radialen Luftströmung in dem durch die beiden Kuppeln begrenzten Luftlenkorgan (3) sowie Mittel zur axialen Ansaugung der Luft innerhalb dieser Zone durch diese Öffnung besitzt, wobei die beiden Kuppeln außerdem nach unten gerichtet sind und sich so erweitern, daß der Geschwindigkeitsvektor der Luft am Ausgang des Organs eine vertikale Komponente und zwei horizontale Komponenten besitzt.

2. Ansaugsystem nach Anspruch 1, dadurch gekennzeichnet, daß der Geschwindigkeitsvektor am Ausgang des Luftlenkorgans bezüglich der Vertikalen um einen Winkel von zwischen etwa 10 und 45° geneigt ist.

3. Ansaugsystem nach einem der Ansprüche 1 und 2, dadurch gekennzeichnet, daß die obere und die untere Kuppel ein Luftlenkorgan mit konstantem Querschnitt bilden.

4. Ansaugsystem nach einem der Ansprüche 1 und 2, dadurch gekennzeichnet, daß die obere und die untere Kuppel ein Luftlenkorgan bilden, dessen Wände in Richtung zum Ausgang des Organs konvergieren.

5. Ansaugsystem nach einem beliebigen der Ansprüche 1 bis 4, dadurch gekennzeichnet, daß die Kuppeln kugelkalottenförmig sind.

6. Ansaugsystem nach einem beliebigen der Ansprüche 1 bis 5, dadurch gekennzeichnet, daß das Ventilationssystem eine Reaktionsturbine enthält.

7. Ansaugsystem nach einem beliebigen der Ansprüche 1 bis 5, dadurch gekennzeichnet, daß das Ventilationssystem eine Turbine vom Laufkäfigtyp enthält.

8. Ansaugsystem nach einem beliebigen der vorstehenden Ansprüche, dadurch gekennzeichnet, daß es außerdem eine Filtervorrichtung (5, 6) für die angesaugten Dünste besitzt.

9. Dunstabzugshaube für einen Küchenherd mit einem Ansaugsystem nach Anspruch 8, dadurch gekennzeichnet, daß die Filtervorrichtung ein Filter (5) zum Filtern der Kochgerüche und ein Filter (6) zum Filtern von beim Kochen freiwerdenden Fetten enthält.

## Claims

1. System for extracting vapours produced in a given zone, having means making it possible to generate a continuous curtain of air (F) surrounding said zone along an immaterial surface, and a ventilation system, characterised in that said means have an upper cupola (1) the highest point (10) of which is situated substantially on the axis (XX') of the column, a lower cupola (2) having the same axis and the highest point of which is offset along said axis with respect to the highest point of the upper cupola and presents an opening (20) substantially centred on said axis, and a ventilation system (4) positioned on the axis between the highest points of the upper and lower cupolas, said ventilation system having means for generating air radially in the air guide (3) delimited by the cupolas and means for axially extracting the air comprised in the zone, through the opening, the upper and lower cupolas being furthermore downwardly orientated and flared in such a way that the speed vector of the air on the output side of the guide possesses a vertical component and two horizontal components.

2. Extraction system according to claim 1, characterised in that said speed vector on the output side of the air guide is inclined by an angle of between 10 and 45 degrees with respect to the vertical.

3. Extraction system according to either of claims 1 and 2, characterised in that the upper and lower cupolas delimit an air guide of constant section.

4. Extraction system according to either of claims 1 and 2, characterised in that the upper and lower cupolas delimit an air guide whose walls converge towards the outlet from the guide.

5. Extraction system according to any of claims 1 to 4, characterised in that the cupolas have the shape of a spherical dome.

6. Extraction system according to any of claims 1 to 5, characterised in that the ventilation system is a reaction turbine.

7. Extraction system according to any of claims 1 to 5, characterised in that the ventilation system is a turbine of the cage winding type.

8. Extraction system according to any of the preceding claims, characterised in that it furthermore has a device (5, 6) for filtering the extracted vapours.

9. Extraction hood for a cooking range, having an extraction system according to claim 8, characterised in that the filtering device has a filter (5) for filtering the cooking smells and a filter (6) for the greases produced in the cooking process.
